# EUROPÄISCHE PATENTSCHRIFT

(11) **EP 0 325 738 B1**
(45) Veröffentlichungstag und Bekanntmachung des Hinweises auf die Patenterteilung: **13.05.1992**
(21) Anmeldenummer: 88120225.3
(22) Anmeldetag: 03.12.1988
(51) Int. Cl.: B23Q 3/06, B25B 5/10

(54) **Spannpratze**
Clamping device
Elément de serrage

(30) Priorität: 26.01.1988 DE 3802091
(43) Veröffentlichungstag der Anmeldung: 02.08.1989
(73) Patentinhaber: Gressel AG, CH-8355 Aadorf (CH)
(72) Erfinder: Würthele, Adolf, CH-8357 Guntershausen (CH)
(74) Vertreter: Liebau, Gerhard, Dipl.-Ing.

(56) Entgegenhaltungen:
- DE-U- 7 315 457
- FR-A- 1 189 676
- FR-A- 1 375 736
- US-A- 3 850 421
- TOOLING & PRODUCTION, Band. 30, Nr. 12, März 1965, Seite 74, Solon, US; E.J. GOULET: "Double action clamp"

## Beschreibung

Die Erfindung betrifft eine Spannpratze zum Aufspannen von Gegenständen, insbesondere von Schraubstöcken auf Maschinentischen, mit einer im wesentlichen rechteckigen, ebenen Spannlasche, die einen sich in ihrer Längsrichtung erstreckenden Längsschlitz zum Durchtritt einer in einer T-Nut des Maschinentisches verankerbaren Spannschraube aufweist, und mit einer mit der Spannlasche mittels eines sich rechtwinklig zu deren Ebene erstreckenden Bolzens verbundenen, gegenüber der Spannlaschenunterseite vorstehenden und dieser gegenüber um die Achse des Bolzens verdrehbaren Widerlagerplatte.

Bei einer bekannten Spannpratze dieser Art (DE-GM 73 15 457) ist der Bolzen als Schraube ausgebildet, die in einer Gewindebohrung der Spannlasche verschraubbar ist. Auf diese Weise kann der Abstand zwischen der am unteren Ende des Bolzens drehbar angeordneten Widerlagerplatte und der Spannlasche verändert und damit die Spannpratze der Dicke der aufzuspannenden Gegenstände angepaßt werden. Besondere Probleme bereitet jedoch das Befestigen von Spannmitteln, wie z.B. Schraubstöcken auf Bohrmaschinentischen, weil weder die Größe dieser Bohrmaschinentische noch die Anordnung der T-Nuten genormt ist. Außerdem haben auch die Maschinenschraubstöcke die unterschiedlichsten Abmessungen. Hinzu kommt noch, daß die Maschinenschraubstöcke in den verschiedensten Stellungen in Abhängigkeit von dem Werkstück und der Bohrspindel auf dem Bohrmaschinentisch aufgespannt werden müssen, wobei sich wegen der geringen Größe der Bohrmaschinentische noch zusätzliche Probleme ergeben können. Mit den bekannten Spannpratzen ist es deshalb vielfach nicht möglich, den Maschinenschraubstock in der gewünschten Stellung auf dem Bohrmaschinentisch sicher festzuspannen.

Der Erfindung liegt deshalb die Aufgabe zugrunde, eine Spannpratze zum Aufspannen von Gegenständen, insbesondere von Schraubstöcken, auf Maschinentischen der eingangs erwähnten Art zu schaffen, die ein sicheres Aufspannen von Schraubstöcken in jeder gewünschten Lage auf den unterschiedlichsten Maschinentischen ermöglicht und dabei preisgünstig herstellbar ist.

Dies wird nach der Erfindung dadurch erreicht, daß bei der Spannpratze der eingangs genannten Art die Widerlagerplatte exzentrisch zu der Bolzenachse angeordnet ist und daß der Bolzen in einem Längsschlitz der Spannlasche verschiebbar ist.

Durch die Verschiebbarkeit und Schwenkbarkeit der exzentrisch gegenüber der Bolzenachse angeordneten Widerlagerplatte bei gleichzeitiger Verschiebbarkeit der Spannschraube gegenüber der Spannlasche, kann diese in den unterschiedlichsten Winkelstellungen gegenüber einem aufzuspannenden Gegenstand, insbesondere gegenüber einem Schraubstock, angesetzt werden. Die Verschiebbarkeit und die Verschwenkbarkeit der exzentrisch angeordneten Widerlagerplatte spielt dabei eine wichtige Rolle, denn man kann auf diese Weise die Widerlagerplatte immer in eine Stellung bringen, in der sie in bezug auf die Spannschraube der Spannfläche am Schraubstock mehr oder weniger gegenüberliegend angeordnet ist. Es lassen sich damit Schraubstöcke auf Bohrmaschinentischen in jeder beliebigen Stellung sicher aufspannen. Da die Spannpratze aus wenigen einfach herzustellenden Teilen besteht, ist auch eine preisgünstige Herstellung gewährleistet.

Vorteilhafte Ausgestaltungen der Erfindung sind in den Unteransprüchen gekennzeichnet.

Die Erfindung ist in folgendem, anhand eines in der Zeichnung dargestellten Ausführungsbeispieles näher erläutert. Es zeigen:
- Figur 1: eine Draufsicht auf die Spannpratze,
- Figur 2: einen Längsschnitt der Spannpratze nach der Linie II-II der Figur 3 in Verbindung mit einem Maschinenschraubstock und einem Maschinentisch nach der Linie II-II der Figur 3,
- Figur 3: eine Draufsicht auf eine Spannpratze sowie einen Teil des Maschinenschraubstockes und des Maschinentisches,
- Figur 4 und 5: Draufsichten auf verschiedene weitere Aufspannmöglichkeiten,
- Figur 6: eine Seitenansicht einer weiteren Aufspannung.

Die Spannpratze 1 weist eine Spannlasche 2 auf, welche im wesentlichen rechteckig und eben ausgebildet ist. Die Spannlasche 2 ist mit einem sich in ihrer Längsrichtung erstreckenden Längsschlitz 3 versehen und weist an ihrem einen Ende Abschrägungen 4 auf. Die Spannlasche 2 kann vorteilhaft aus Blech oder Flachstahl gestanzt werden, wobei gleichzeitig auch der Längschlitz 3 und die Abschrägungen 4 gestanzt werden können.

An der Unterseite 2a der Spannlasche 2 ist eine Widerlagerplatte 5 vorgesehen, die zweckmäßig als zylindrische Scheibe ausgebildet ist. Die Spannlasche 2 stützt sich mit ihrer Unterseite 2a auf der Oberseite 5a der Widerlagerplatte 5 ab. Die Widerlagerscheibe 5 ist über den Bolzen 6 mit der Spannlasche 2 beweglich verbunden. Die Widerlagerplatte 5 ist dabei exzentrisch zu der Bolzenachse A angeordnet. Der Bolzen 6 selbst ist zweckmäßig als Rändelschraube ausgebildet, wobei deren gerändelter Kopf 6a über die Oberseite 2b der Spannlasche 2 vorsteht. Der Bolzen 6 ist ferner in dem Längsschlitz 3 der Spannlasche 2 verschiebbar. Dieser Längsschlitz 3 dient auch zum Durchtritt einer Spannschraube 7, die in einem Nutenstein 8 verschraubbar ist. Der Nutenstein 8 ist in eine der T-Nuten 9 eines Maschinentisches, insbesondere eines Bohrmaschinentisches M, einsetzbar. Der Kopf der Spannschraube 7 stützt sich unter Zwischenschaltung einer Beilagscheibe 10 an der Oberseite 2b der Spannlasche 2 ab.

Die gegenüber der Bolzenachse A exzentrisch angeordnete Widerlagerplatte 5 ist mittels des Bolzens 6 bzw. der Rändelschraube sowohl in Richtung B des Längsschlitzes 3 verschiebbar als auch um die Bolzenachse A in Richtung C schwenkbar. Das Verschieben und Verschwenken der Widerlagerplatte 5 kann mittels des gerändelten Kopfes 6a erfolgen, wobei die Exzenterlage der Widerlagerplatte 5 zweckmäßig durch eine am Kopf 6a vorgesehene Markierung 11 angezeigt wird.

Ein auf dem Maschinentisch M aufzuspannender Schraubstock S weist an seinen beiden Längsseiten je eine Aufspannleiste 12 auf. Das eine Ende der Spannlasche 2 wird auf der Spannfläche 12a dieser Aufspannleiste 12 zur Anlage gebracht, wie es in Figur 2 und 3 dargestellt ist. Durch Verschieben der Widerlagerplatte 5 in Richtung B sowie Verschwenken derselben in Richtung C kann man diese in eine geeignete Stellung bringen, in welcher sie sich auf der Oberfläche des Maschinentisches M oder dem Rand desselben abstützt. Hierbei kann man durch Verschiebung und Verschwenkung der Widerlagerplatte 5 erreichen, daß der Mittelpunkt 0 der Widerlagerplatte 5, die Achse A1 der Spannschraube und der Bereich, mit dem sich die Spannlasche auf der Aufspannfläche 12a der Spannleiste 12 abstützt, möglichst miteinander fluchten. Auch kann man die Verschiebung von Widerlagerplatte 5 und Spannschraube 7 dazu ausnützen, um möglichst günstige Hebelverhältnisse zu erreichen. Sofern die T-Nut 9 in der Nähe des Randes des Maschinentisches angeordnet ist, kann die Widerlagerplatte auch in die in Figur 3 strichpunktiert dargestellte Lage gebracht werden. Erforderlichenfalls ist es auch möglich, die Lage der Spannschraube 7 und der Widerlagerplatte 5 gegeneinander zu vertauschen. Die Vertauschung von Widerlagerplatte 5 und Spannschraube 7 ermöglicht es, die Spannschraube noch dichter an den Schraubstock heranzubringen. Der Längsschlitz 3 kann sich nämlich an dem den Abschrägungen 4 abgekehrten Ende 2c der Spannlasche bis in die Nähe dieses Endes erstrecken, da der Querschnitt der Spannlasche an diesem Ende 2c nicht durch Abschrägungen geschwächt ist.

Aus der Figur 4 ist zu entnehmen, daß die Spannlasche 2 auch schräg zu einem Schraubstock S bzw. dessen Spannleiste 12 angesetzt werden kann. Auch hier kann die Widerlagerplatte 5 durch Schwenken und Verschieben in eine günstige Position gebracht werden.

Figur 5 zeigt eine Stellung der Spannlasche 2, in welcher diese mit ihrer Längsseite parallel zur Spannleiste 12 angeordnet ist.

Die Höhe H der Widerlagerplatte 5 sollte der Höhe h der Aufspannleiste 12 des Schraubstockes S entsprechen. Wenn ein Schraubstock eine Aufspannleiste mit anderer Höhe h aufweist, kann man gegebenenfalls auch die Widerlagerplatte 5 gegen eine solche mit anderer Höhe austauschen.

Wenn gemäß Figur 6 ein Schraubstock S1 mit einer innen liegenden Nut 13 aufgespannt werden soll und diese innen liegende Nut von der Oberfläche des Maschinentisches M einen kleineren Abstand h1 aufweist, dann kann man die Spannlasche 2 auch umdrehen, so daß ihre Oberseite 2b nach unten zu liegen kommt. In diesem Fall bildet dann der gerändelte Kopf 6a, der eine kleinere Höhe H1 aufweist als die Höhe H der Widerlagerplatte 5, das Widerlager.

Es gibt noch weitere Aufspannmöglichkeiten, in welchen sich die neue Spannpratze einsetzen läßt. Es würde jedoch zu weit führen, diese zahlreichen Aufspannmöglichkeiten alle im Detail zu erläutern.

## Patentansprüche

1. Spannpratze zum Aufspannen von Gegenständen, insbesondere van Schraubstöcken, auf Maschinentischen, mit einer im wesentlichen rechteckigen, ebenen Spannlasche (2), die einen sich in ihrer Längsrichtung erstreckenden Längsschlitz (3) zum Durchtritt einer in einer T-Nut des Maschinentisches verankerbaren Spannschraube (7) aufweist, und mit einer mit der Spannlasche mittels eines sich rechtwinklig zu deren Ebene erstreckenden Bolzens (6) verbundenen, gegenüber der Spannlaschenunterseite (2a) vorstehenden und dieser gegenüber um die Achse des Bolzens (A) verdrehbaren Widerlagerplatte (5), dadurch gekennzeichnet, daß die Widerlagerplatte (5) exzentrisch zu der Bolzenachse (A) angeordnet ist und daß der Bolzen (6) in einem Längsschlitz (3) der Spannlasche (2) verschiebbar ist.

2. Spannpratze nach Anspruch 1, dadurch gekennzeichnet, daß sich die Spannlasche (2) mit ihrer Unterseite (2a) auf der Oberseite (5a) der Widerlagerplatte (5) abstützt.

3. Spannpratze nach Anspruch 1 oder 2, dadurch gekennzeichnet, daß der Bolzen (6) in dem gleichen Längsschlitz (3) verschiebbar ist, durch den auch die Spannschraube (7) hindurchtritt.

4. Spannpratze nach Anspruch 1 oder 2, dadurch gekennzeichnet, daß die Widerlagerplatte (5) als zylindrische Scheibe ausgebildet ist.

5. Spannpratze nach Anspruch 1, dadurch gekennzeichnet, daß der Bolzen (6) durch den Schaft einer Rändelschraube gebildet ist, deren gerändelter Kopf (6a) über die Oberseite (2b) der Spannlasche (2) vorsteht.

6. Spannpratze nach Anspruch 1 oder 4, dadurch gekennzeichnet, daß die Höhe (H) der Widerlagerplatte (5) der Höhe (h) von Aufspannleisten (12) an Schraubstöcken (S) entspricht.

7. Spannpratze nach Anspruch 5 oder 6, dadurch gekennzeichnet, daß der gerändelte Kopf (6a) eine geringere Höhe (H1) aufweist als die Widerlagerplatte (5).

## Claims

1. Clamping shoe for mounting articles, in particular vices, on benches, with an essentially rectangular, planar clamping cover plate (2) which comprises a longitudinal slot (3) extending in its longitudinal direction for passage of a clamping screw (7) which can be anchored in a T-groove of the bench, and with a thrust plate (5) which is connected to the clamping cover plate by means of a bolt (6) extending perpendicularly to the plane thereof, projects from the lower side (2a) of the cover plate and can be turned relative to the latter about the axis (A) of the bolt, characterised in that the thrust plate (5) is arranged eccentrically to the bolt axis (A), and the bolt (6) is slidable in a longitudinal slot (3) of the clamping cover plate (2).

2. Clamping shoe according to claim 1, characterised in that the cover plate (2) is supported by its lower side (2a) on the upper side (5a) of the thrust plate (5).

3. Clamping shoe according to claim 1 or 2, characterised in that the bolt (6) is slidable in the same longitudinal slot (3) through which the clamping screw (7) also passes.

4. Clamping shoe according to claim 1 or 2, characterised in that the thrust plate (5) is designed as a cylindrical disc.

5. Clamping shoe according to claim 1, characterised in that the bolt (6) is formed by the shank of a knurled-head screw whose knurled head (6a) projects beyond the upper side (2b) of the cover plate (2).

6. Clamping shoe according to claim 1 or 4, characterised in that the height (H) of the thrust plate (5) corresponds to the height (h) of mounting strips (12) on vices (S).

7. Clamping shoe according to claim 5 or 6, characterised in that the knurled head (6a) has a lower height (H1) than the thrust plate (5).

## Revendications

1. Griffe de serrage pour assujettir des objets, en particulier des étaux, sur des tables de machines, comprenant une bride plane (2), essentiellement rectangulaire, qui présente une fente longitudinale (3), s'étendant dans le sens de sa longueur, pour le passage d'une vis de serrage (7) susceptible d'être ancrée dans une rainure en T de la table de la machine, ainsi qu'une plaque de contre-appui appelée cale (5), qui est reliée à la bride au moyen d'un tourillon (6) d'orientation perpendiculaire au plan de la bride et faisant saillie du dessous (2a) de celle-ci, cale qui est rotative autour de l'axe (A) du tourillon par rapport à la bride, caractérisée en ce que la cale (5) est excentrée par rapport à l'axe (A) du tourillon et que le tourillon (6) est déplaçable en translation dans une fente longitudinale (3) de la bride (2).

2. Griffe de serrage selon la revendication (1), caractérisée en ce que la bride (2) s'appuie par son dessous (2a) sur le dessus (5a) de la cale (5).

3. Griffe de serrage selon la revendication 1 ou 2, caractérisée en ce que le tourillon (6) est déplaçable en translation dans la fente longitudinale (3) par laquelle passe également la vis de serrage (7).

4. Griffe de serrage selon la revendication 1 ou 2, caractérisée en ce que la cale (5) est réalisée sous la forme d'un disque cylindrique.

5. Griffe de serrage selon la revendication 1, caractérisée en ce que le tourillon (6) est formé par la tige d'une vis moletée dont la tête moletée (6a) fait saillie du dessus (2b) de la bride (2).

6. Griffe de serrage selon la revendication 1 ou 4, caractérisée en ce que la hauteur (H) de la cale (5) correspond à la hauteur (h) de rebords d'ablocage (12) d'étaux (S).

7. Griffe de serrage selon la revendication 5 ou 6, caractérisée en ce que la tête moletée (6a) possède une plus faible hauteur (H1) que la cale (5).
